# EUROPÄISCHE PATENTSCHRIFT

(11) **EP 3 221 102 B1**
(45) Veröffentlichungstag und Bekanntmachung des Hinweises auf die Patenterteilung: **01.01.2020**
(21) Anmeldenummer: 15823589.5
(22) Anmeldetag: 19.11.2015
(51) Int. Cl.: B27L 11/00, B02C 18/14, B02C 18/18, B27G 13/10

(54) **TROMMEL FÜR EINE ZERKLEINERUNGSVORRICHTUNG, INSBESONDERE EINEN EXAKTHACKER**
DRUM FOR A CHOPPING DEVICE, IN PARTICULAR A PRECISION CHIPPER
TAMBOUR POUR DISPOSITIF DE PULVÉRISATION, EN PARTICULIER POUR BROYEUR DE PRÉCISION

(30) Priorität: 19.11.2014 DE 202014009164 U
(43) Veröffentlichungstag der Anmeldung: 27.09.2017
(73) Patentinhaber: Doppstadt Familienholding GmbH, 42555 Velbert (DE)
(72) Erfinder: DOPPSTADT, Johann, 42555 Velbert (DE)
(74) Vertreter: Weidener, Jörg Michael
(86) Internationale Anmeldenummer: PCT/EP2015/002315
(87) Internationale Veröffentlichungsnummer: WO 2016/078764

(56) Entgegenhaltungen:
- EP-A2- 1 302 288
- DE-B3-102005 053 006
- DE-U1-202005 017 373

## Beschreibung

Die Erfindung betrifft eine Trommel für eine Zerkleinerungsvorrichtung, insbesondere einen Exakthacker, mit einer Welle, auf der die Trommel angeordnet ist, wobei am äußeren Umfang der Trommel Schneidwerkzeuge in Messeraufnahmen vorgesehen sind, die der Zerkleinerung des zu zerkleinernden Gutes dienen, mit wenigstens einem Distanzstück, dass eine Auflagefläche bzw. Anlagefläche für das zu zerkleinernde Gut an der Trommel aufweist, durch dessen Höhe die Spangröße für die Zerkleinerung bestimmt wird.

Derartige Trommeln sind in Exakthackern bekannt, die entweder als Hackerwalze, als Messertrommel, Schlegeltrommel oder auch als Hacktrommel bekannt sind. Diese Trommeln sind in einem Gehäuse gelagert und in eine Drehbewegung versetzbar. Eingesetzt werden diese Hackmaschinen beispielsweise in der Forstwirtschaft, um Holzabfälle zu zerkleinern. Sie dienen aber auch der Zerkleinerung von Futtermitteln oder für das Herauslösen zelluloseartiger Materialien. Beim Einsatz von Exakthackern wird Wert auf einen gleichmäßigen Span in einer bestimmten Dimension gelegt. Dabei ist es gewünscht, dass unterschiedliche Spangrößen für unterschiedliche zu zerkleinernde Güter mit einer Vorrichtung angefertigt werden können. Im Stand der Technik ist es dabei bekannt, dass die Messer höhenverstellbar sind, d.h. in ihrem Flugkreis veränderbar ausgebildet sind. Aufgrund der Abnutzung der Messer tritt hier allerdings nach kurzer Bearbeitungszeit eine Veränderung der Spangröße ein, die nicht gewollt ist. Bekannt sind auch Exakthacker mit einer Trommel, welche eine oder mehrere Auflagen aufweisen, die als Distanzstück bzw. Distanzhalter für das zu zerkleinernde Gut dienen. Der Nachteil dieser Vorrichtungen ist es allerdings, dass die Spangröße nicht veränderbar ist. Ein weiterer Nachteil dieser Vorrichtungen ist es, dass der Distanzhalter einem sehr hohen Verschleiß im bestimmungsgemäßen Einsatz ausgesetzt ist.

In der Druckschrift DE 10 2005 053 006 B3 wird ein Hackrotor mit einstellbarer Einschneidtiefe beschrieben. Wie bereits aus der Zeichnung ersichtlich, ist dabei der Keil 4 stufenlos höhenverstellbar. Er ist um eine Achse schwenkbar. Der Nachteil dieser Vorrichtung ist allerdings, dass sich beim bestimmungsgemäßen Einsatz die Spangröße ungewollt verändern kann.

Die EP 1 302 288 A2 betrifft eine Holzverarbeitungseinrichtung, die eine Schneidwerkzeuge aufweisende Trommel umfasst.

Aufgabe der Erfindung ist es daher, eine Vorrichtung für die Zerkleinerung von zu zerkleinerndem Gut vorzuschlagen, die zumindest einen der zuvor beschriebenen Nachteile des Standes der Technik nicht mehr aufweist.

Die Aufgabe der Erfindung wird gelöst durch eine Trommel gemäß Anspruch 1.

Die Trommel ist für eine Zerkleinerungsvorrichtung, insbesondere für einen Exakthacker vorgesehen. Die Trommel weist eine Welle, auf der die Trommel angeordnet ist, wobei am äußeren Umfang der Trommel Schneidwerkzeuge in Messeraufnahmen vorgesehen sind, die der Zerkleinerung des zu zerkleinern Gutes dienen, wenigstens ein Distanzstück, welches eine Auflagefläche bzw. eine Anlagefläche für das zu zerkleinernde Gut an der Trommel aufweist, durch dessen Höhe die Spangröße für die Zerkleinerung bestimmt wird, wobei die Höhenlage des Distanzstücks auf der Trommel einstellbar bzw. veränderbar, insbesondere verstellbar ist, auf.

Die Trommel zeichnet sich dadurch aus, dass das Distanzstück im Schnitt gesehen in etwa T-förmig ausgebildet ist, so dass es einseitig mit einer Seite des oberen Querstegs des T auf den äußeren Rand der Trommelscheibe und auf den inneren Radius des Distanzstücks, d.h. auf eine dort gebildete Formschlussfläche aufsetzbar ist. Durch diese erfindungsgemäße Lösung gelingt es, eine Vorrichtung zur Verfügung zu stellen, bei der die Spangröße für das zu zer- kleinernde Gut durch Einstellung bzw. Verstellung des wenigstens einen Distanzstückes exakt auf ein gewünschtes Maß einstellbar und insbesondere auf unterschiedliche Maße einstellbar ist. Mit einer einzigen Vorrichtung lassen sich demzufolge durch die erfindungsgemäße Ausgestaltung der Trommel unterschiedliche Spangrößen des zu zerkleinern Gutes realisieren. Der Verschleiß an den Messern bzw. Schneidwerkzeugen wird durch diese Maßnahme ebenfalls reduziert. Erfindungsgemäß sind zwei Ausführungsformen von der Erfindung umfasst, nämlich sowohl eine stufenlose Verstellung als auch eine stufige bzw. gerastete Verstellung. Geschickter Weise schlägt die Erfindung vor, dass das Distanzstück im Schnitt gesehen in etwa T-förmig ausgebildet ist, so dass es einseitig mit einer Seite des oberen Querstegs des T auf den äußeren Rand der Trommelscheibe und auf den inneren Radius des Distanzstücks, d.h. auf eine dort gebildete Formschlussfläche aufsetzbar ist. Durch diese Ausgestaltung ist es möglich, dass neben der kraftschlüssigen Verbindung, d.h. der Befestigung des Distanzstücks an der Trommelscheibe, ein Formschluss zusätzlich zur Verfügung gestellt wird, nämlich dann, wenn der äußere Rand der Trommelscheibe mit dem Schenkel des T in Einbaustellung auf die Trommel zuweisenden Seite korrespondiert, d.h. sie den gleichen Radius besitzen. Eine ungewollte Verstellung der Spangröße wird dadurch sicher verhindert.

Dabei sieht die Erfindung weiter vor, dass die beiden Seiten des oberen Querstegs versetzt zueinander ausgestaltet sind. Mit versetzt ist dabei gemeint, das seitlich gesehen der obere Quersteg des T auf der einen Seite tiefer gelegt ist als auf der anderen. Demzufolge werden zwei unterschiedliche Formschlussflächen gebildet.

Die Erfindung zeichnet sich entsprechend einer Weiterbildung dadurch aus, dass das Distanzstück auswechselbar an der Trommel angeordnet ist. Die Vorteile einer solchen Ausgestaltung liegen auf der Hand. Neben einem möglichen Wechsel bei einem Verschleiß bzw. einer Beschädigung des Distanzstücks ist dadurch auch gleichzeitig eine Verstellung des Abstands des Distanzstücks von der Trommelachse möglich. Damit lassen sich unterschiedliche Abstände des Distanzstücks einstellen, wodurch eine unterschiedliche Spangröße resultiert.

Erfindungsgemäß wurde gefunden, dass es von Vorteil ist, wenn die Trommel von wenigstens zwei Trommelscheiben gebildet ist, die parallel zueinander und beabstandet voneinander auf der Welle angeordnet sind. Diese Ausgestaltung ist insbesondere von Vorteil, weil es dadurch in geschickter Art und Weise gelingt, sowohl die Schneidwerkzeuge als auch die Distanzstücke aufgrund des vorhandenen Zwischenraum an den Trommelscheiben problemlos zu befestigen. Auch für Wartungszwecke ist es günstig, wenn zwischen den einzelnen Trommelscheiben ein gewisser Abstand ist, damit das Wartungspersonal im Wartungsfall problemlos an die Schneidwerkzeuge bzw. die Distanzstücke gelangen kann.

Erfindungsgemäß hat es sich auch als Vorteil erwiesen, wenn die Trommel als Rotor ausgebildet ist. Demzufolge wird die Trommel beispielsweise in einem Gehäuse angeordnet und dort drehbar gelagert, so dass sie als Rotor funktioniert. Dabei spielt es keine Rolle, ob der Rotor als ein kompakter Körper ausgebildet ist, der an bestimmten Aufnahmen die Distanzstücke und die Schneidwerkzeuge trägt oder ob eine scheibenförmige Ausgestaltung des Motors vorgesehen ist, wobei die Schneidwerkzeuge und die Distanzstücke dann an den Scheiben vorgesehen sind.

Demnach ist entsprechend einer Variante der Erfindung der Rotor als Kompakttrommel ausgebildet.

Wie bereits erwähnt, ist es nach der Erfindung entsprechend einer vorteilhaften Weiterbildung vorgesehen, dass die Messeraufnahmen mit den Schneidwerkzeugen und das wenigstens eine Distanzstück an der Trommelscheibe vorgesehen sind. Die dadurch erzielten Vorteile wurden bereits weiter vorn beschrieben. Dabei ist es weiterhin von Vorteil, wenn an jeder Trommelscheibe zwei Distanzstücke und zwei Schneidwerkzeuge angeordnet sind.

Es hat sich dabei entsprechend einer weiteren erfindungsgemäßen Variante als vorteilhaft erwiesen, wenn die Messeraufnahmen mehrteilig, bestehend aus einem Messeraufnahmeunterteil, einem Zwischenstück und einem Druckstück ausgebildet sind, wobei das Schneidwerkzeug zwischen dem Zwischenstück und dem Druckstück angeordnet ist. Insbesondere durch die Anordnung eines Zwischenstücks lässt sich die Schneidcharakteristik für das Schneidwerkzeug verbessern, wobei gleichzeitig auch der Verschleiß an den Messern minimiert werden kann. Des Weiteren besteht durch die Anordnung des Zwischenstücks die Möglichkeit, dass man Zwischenstücke unterschiedlicher Stärke vorhält, um beispielsweise die Messerstärke zu verändern bzw. die Messer bei einem Verschleiß auswechseln zu können. Durch das Druckstück wird das Messer auf dem Messeraufnahmeunterteil gemeinsam mit dem Zwischenstück fest angedrückt, sodass es sich im bestimmungsgemäßen Einsatz nicht verändern kann. Das Messeraufnahmeunterteil wird dabei beispielsweise fest, zum Beispiel durch Verschweißen, an der Trommel bzw. der Trommelscheibe befestigt, während das Druckstück beispielsweise mittels bekannter lösbare Befestigungsmittel an dem Messeraufnahmeunterteil befestigt wird.

Ein weiterer Aspekt der erfindungsgemäßen Trommel ist auch, dass die Schneidwerkzeuge und/oder die Distanzstücke von zwei nebeneinander angeordneten Trommelscheiben versetzt zueinander angeordnet sind. Eine solche Ausgestaltung hat sich vorteilhaft bewährt und führt dazu, dass der Verschleiß an den Messern und auch an den Distanzstücken gering gehalten werden kann.

Von besonderem Vorteil ist es dabei, wenn die Schneidwerkzeuge und die Distanzstücke von zwei nebeneinander angeordneten Trommelscheiben so versetzt zueinander angeordnet sind, dass bei einer Drehung der Trommel die Auflagefläche aktiv ist, bevor das Schneidwerkzeug aktiv ist bzw. an dem zu zerkleinernden Gut angreift. Das hat den entscheidenden Vorteil, dass die Messer nur im gewünschten Abstand in Eingriff gelangen können, um die gewünschte Spangröße bzw. das gewünschte Zerkleinerungsmaß zu erhalten. Dies führt natürlich auch zur Erhöhung der Lebensdauer der Schneidwerkzeuge und zu einer gleichmäßigen Schneidleistung der Vorrichtung insgesamt.

Demzufolge zeichnet sich eine vorteilhafte Weiterbildung der erfindungsgemäßen Lösung dadurch aus, dass die auf die Trommelscheibe aufsetzbare Seite des Distanzstücks, das heißt die in Einbaustellung auf die Trommelscheibe zuweisende Seite des oberen Querstegs des T mit dem äußeren Radius der Trommelscheibe korrespondiert.

Erfindungsgemäß ist es zudem vorgesehen, dass der mittlere Steg des T-förmigen Distanzstücks wenigstens zwei Bohrungen aufweist, die mit Befestigungsmitteln zusammenwirken, um das Distanzstück an der Trommelscheibe zu befestigen. Hierdurch wird eine sichere Befestigung mithilfe eines Kraftschlusses erreicht. Nach der Erfindung ist es weiterhin alternativ oder zusätzlich vorgesehen, dass seitlich gesehen der obere Steg des T-förmigen Distanzsücks sich sichelförmig verjüngt, vorzugsweise entgegen der Drehrichtung der Trommel beim Zerkleinerungsvorgang. Dies führt zu einer Verringerung des Verschleißes und erhöht die Genauigkeit der Schneidleistung der Zerkleinerungsvorrichtung mit der erfindungsgemäßen Trommel.

Entsprechend einer bevorzugten Ausgestaltung der erfindungsgemäßen Trommel ist es vorgesehen, dass der mittlere Steg des T-förmigen Distanzstücks zwei weitere Bohrungen aufweist, um das Distanzstück an der Trommelscheibe in einer anderen Höhenlage bezogen auf das Zentrum der Trommelscheibe zu befestigen. Nun ist es in einfacher Weise möglich, zumindest zwei unterschiedliche Höhenlagen des Distanzstücks einzustellen. Dies gelingt beispielsweise dadurch, indem man das Distanzstück einmal linksseitig mit einmal rechtsseitig bezogen auf die Längserstreckung der Trommel an der Trommelscheibe befestigt. Da gleichzeitig der obere Quersteg des T des Distanzstücks in unterschiedlichen Höhenlagen bezogen auf die Mittelachse der Trommel vorgesehen ist, erhält man wiederum einen perfekten Kraftschluss, der durch den Formschluss der Auflage des oberen Querstegs auf dem äußeren Rand der Trommelscheibe ergänzt wird.

Für die Erreichung einer stufenlosen Verstellung ist es entsprechend einer Weiterbildung der Erfindung vorgesehen, dass die Bohrungen zur Höhenverstellung des Distanzstücks als Langlöcher ausgebildet sind.

Eine Weiterbildung der zuvor beschriebenen Lösung zeichnet sich dadurch aus, dass die als Langloch ausgebildete Bohrung Rasterungen aufweist, um das Distanzstück in durch die Rasterung bestimmten Höhenlagen zu fixieren. Dieser Rasterungen dienen dazu, bei starker Belastung ein Verschieben des Distanzstücks in dem Langloch zu vermeiden. Durch die Rasterungen wird ein zusätzlicher Formschluss zur Verfügung gestellt, der dies sicher verhindert. Die Rasterungen können dabei erfindungsgemäß sowohl in dem Langloch als auch an den Seitenteilen des mittleren Stegs des T angeordnet sein. Wichtig ist dabei nur, dass ein zusätzlicher Formschluss gebildet wird, der ein Verrutschen bzw. Verschieben des Distanzstücks verhindert. Eine weitere Variante der erfindungsgemäßen Trommel schlägt vor, dass an der Auflagefläche eine vorzugsweise dreieckförmig ausgebildete Auflagevorfläche vorgesehen ist. Dadurch gelingt es, den Verschleiß an dem Distanzhalter der Vorrichtung zu minimieren. Somit wird durch die erfindungsgemäße Lösung ein weiterer Nachteil des Standes der Technik, wie er eingangs beschrieben wurde, beseitigt.

Eine weitere Verbesserung der zuvor beschriebenen Variante schlägt vor, dass die Auflagevorfläche an den Ecken abgeflacht ist. Demzufolge ist es nach der Erfindung auch vorgesehen, dass die Auflagevorfläche als Schutzelement für die Auflagefläche ausgebildet ist. Die zuvor beschriebenen Maßnahmen dienen insgesamt dazu, den Verschleiß an der Auflagefläche, der im bestimmungsgemäßen Einsatz entsteht, weiter zu reduzieren. Auch wird ein verbesserter Schutz der Schneidwerkzeuge der Vorrichtung erreicht.

Die Erfindung betrifft auch eine Zerkleinerungsvorrichtung, insbesondere einen Exakthacker mit wenigstens einer Trommel nach einem der zuvor beschriebenen Varianten bzw. Ausführungsformen der Erfindung.

Die Erfindung wird nachfolgend anhand eines Ausführungsbeispiels weiter beschrieben. Es zeigen:
Fig. 1 eine dreidimensionale Darstellung einer Ausführungsform der erfindungsgemäßen Trommel und
Fig. 2 die in Fig. 1 dargestellte Trommel als Vorderansicht.

In der Fig. 1 ist eine dreidimensionale Darstellung einer Ausführungsform der erfindungsgemäßen Trommel 1 für die Zerkleinerungsvorrichtung gezeigt. Es wird darauf hingewiesen, dass diese Ausführungsform keineswegs einschränkend für die Erfindung ist und nur eine von mehreren möglichen Ausführungsformen darstellt. Die Trommel 1 ist auf einer Welle 2 angeordnet. In der gezeigten Ausführungsform besteht dabei die Trommel aus fünf Trommelscheiben 11 , die beanstandet voneinander auf der Welle 2 angeordnet sind. Auf jeder der Trommelscheiben 11 sind zwei Schneidwerkzeuge 3 in Messeraufnahmen 31 angeordnet. Die Messeraufnahmen 31 bestehen dabei aus einem Messeraufnahmeunterteil 33, einem Zwischenstück 32 und einem Druckstück 33, wobei das Schneidwerkzeug 3 zwischen dem Zwischenstück 32 und dem Druckstück 33 angeordnet ist. In Schneidrichtung vor dem Schneidwerkzeug 3 befindet sich das Distanzstück 4. Das Distanzstück 4 ist dabei T-förmig ausgebildet, was sehr schön in der Fig. 1 in dem unteren Distanzstück 4 gezeigt ist. Das Distanzstück 4 ist dabei mit seinem mittleren Steg einseitig an der Trommelscheibe 11 befestigt. Die Befestigung erfolgt dabei in Bohrungen 45 mittels Befestigungsmitteln 43. An dem mittleren Steg des T-förmig ausgebildeten Distanzstücks 4 sind weitere Bohrungen 44 vorgesehen, die für den Fall gedacht sind, dass man das Distanzstücks 4 in einer anderen Höhenlage an der Trommelscheibe 11 befestigen möchte. Dies erfolgt in einfacher Weise dadurch, dass man das Distanzstück 4, nachdem es von den Befestigungsmitteln 43 gelöst wurde, auf der anderen Seite der Trommelscheibe 11 in dort korrespondierend vorgesehenen Bohrungen mittels der Bohrungen 44 und den Befestigungsmitteln 43 befestigt. Wie ersichtlich, ist der obere Quersteg des T in unterschiedlichen Höhenlagen versetzt vorgesehen, und zwar auf der im bestimmungsgemäßen Einsatz der Trommelscheiben 1 zugewandten Seite. Dort befinden sich an dem inneren Radius des Distanzstücks 4 Formschlussflächen 46. Das Distanzstücks 4 weist eine Auflagefläche 41 auf, die aktiv ist, bevor das Schneidwerkzeug 3 aktiv ist bzw. an dem zu zerkleinern Gut angreift. D.h. durch die Auflagefläche 41 wird demzufolge die Spangröße für das zu zerkleinernde Gut bestimmt. In Schneidrichtung gesehen vor der Auflagefläche 41 ist eine Auflagevorfläche 42 vorgesehen, die im Wesentlichen dreieckförmig ausgebildet ist. Diese Auflagevorfläche 42 ist an den Ecken abgerundet bzw. abgeflacht. Die Auflagevorfläche 42 dient als Schutzelement für die Auflagefläche 41.

Fig. 2 zeigt die in Fig. 1 gezeigte Trommel 1 in Vorderansicht. Die in Fig. 1 vorgestellten Bezugszeichen werden in dieser Fig. für die gleichen Merkmale benutzt, weshalb eine erneute Vorstellung verzichtet werden kann. Die Erfindung wurde zuvor anhand eines Ausführungsbeispiels beschrieben. Die jetzt und mit der Anmeldung später eingereichten Ansprüche sind Versuche zur Formulierung ohne Präjudiz für die Erzielung eines weitergehenden Schutzes.

Die in den abhängigen Ansprüchen angeführten Rückbeziehungen weisen auf die weitere Ausbildung des Gegenstandes des Hauptanspruches durch die Merkmale des jeweiligen Unteranspruches hin. Jedoch sind diese nicht als ein Verzicht auf die Erzielung eines selbständigen, gegenständlichen Schutzes für die Merkmale der rückbezogenen Unteransprüche zu verstehen.

Merkmale, die bislang nur in der Beschreibung offenbart wurden, können im Laufe des Verfahrens als von erfindungswesentlicher Bedeutung, zum Beispiel zur Abgrenzung vom Stand der Technik in den Ansprüchen beansprucht werden.

## Patentansprüche

1. Trommel für eine Zerkleinerungsvorrichtung, insbesondere einen Exakthacker, mit einer Welle (2), auf der die Trommel (1) angeordnet ist, wobei am äußeren Umfang der Trommel (1) Schneidwerkzeuge (3) in Messeraufnahmen (31) vorgesehen sind, die der Zerkleinerung des zu zerkleinernden Gutes dienen, mit wenigstens einem Distanzstück (4), das eine Auflagefläche (41) bzw. Anlagefläche für das zu zerkleinernde Gut an der Trommel (1) aufweist, durch dessen Höhe die Spangröße für die Zerkleinerung bestimmt wird,
wobei die Höhenlage des Distanzstücks (4) auf der Trommel (1) einstellbar bzw. veränderbar, insbesondere verstellbar ist,
**dadurch gekennzeichnet,**
**dass** das Distanzstück (4) im Schnitt gesehen in etwa T-Förmig ausgebildet ist,
wobei die beiden Seiten des oberen Querstegs versetzt zueinander ausgestaltet sind,
so dass das Distanzstück (4) mit den an der zur Trommel (1) weisenden Seite mit dem inneren Radius des Distanzstücks (4) gebildeten Formschlussflächen (46) auf den äußeren Rand der Trommelscheibe (11) in zwei unterschiedlichen Höhenlagen bezogen auf die Mittelachse der Trommel aufsetzbar ist.

2. Trommel nach Anspruch 1, **dadurch gekennzeichnet, dass** das Distanzstück (4) auswechselbar an der Trommel (1) angeordnet ist.

3. Trommel nach Anspruch 2, **dadurch gekennzeichnet, dass** das Distanzstück (4) als Abweiser ausgebildet ist.

4. Trommel nach einem der vorhergehenden Ansprüche, **dadurch gekennzeichnet, dass** die Trommel (1) von wenigstens zwei Trommelscheiben (11) gebildet ist, die parallel zueinander und beabstandet voneinander auf der Welle (2) angeordnet sind.

5. Trommel nach einem der vorhergehenden Ansprüche, **dadurch gekennzeichnet dass** die Messeraufnahmen (31) mit den Schneidwerkzeugen (3) und das wenigstens eine Distanzstück (4) an der Trommelscheibe (11) vorgesehen sind.

6. Trommel nach einem der vorhergehenden Ansprüche, **dadurch gekennzeichnet, dass** die Messeraufnahmen (31) mehrteilig, bestehend aus dem Messeraufnahmeunterteil (33), einem Zwischenstück (32) und einem Druckstück (33) ausgebildet sind, wobei das Schneidwerkzeug (3) zwischen dem Zwischenstück (32) und dem Druckstück (33) angeordnet ist, insbesondere an jeder Trommelscheibe (11) zwei Distanzstücke (4) und zwei Schneidwerkzeuge (3) angeordnet sind.

7. Trommel nach einem der vorhergehenden Ansprüche, **dadurch gekennzeichnet, dass** die Schneidwerkzeuge (3) und/oder die Distanzstücke (4) von zwei nebeneinander angeordneten Trommelscheiben (11) versetzt zueinander angeordnet sind.

8. Trommel nach einem der vorhergehenden Ansprüche, **dadurch gekennzeichnet**, die Schneidwerkzeuge (3) und die Distanzstücke (4) von zwei nebeneinander angeordneten Trommelscheiben (11) so versetzt zueinander angeordnet sind, dass bei einer Drehung der Trommel die Auflagefläche (41) aktiv ist, bevor das Schneidwerkzeug (3) aktiv ist bzw. an dem zu zerkleinernden Gut angreift.

9. Trommel nach Anspruch 7 oder 8, **dadurch gekennzeichnet, dass** die auf die Trommelscheibe (11) aufsetzbare Seite des Distanzstücks (4), das heißt die in Einbaustellung auf die Trommelscheibe zuweisende Seite des oberen Querstegs des T mit dem äußeren Radius der Trommelscheibe (11) korrespondiert.

10. Trommel nach einem der vorhergehenden Ansprüche 7 bis 9, **dadurch gekennzeichnet, dass** der mittlere Steg des T-förmigen Distanzstücks (4) wenigstens zwei Bohrungen (44) aufweist, die mit Befestigungsmitteln (43) zusammenwirken, um das Distanzstück (4) an der Trommelscheibe zu befestigen.

11. Trommel nach einem der vorhergehenden Ansprüche 7 bis 9, **dadurch gekennzeichnet, dass** der mittlere Steg des T-förmigen Distanzstücks (4) wenigstens zwei Bohrungen (44) aufweist, die mit Befestigungsmitteln (43) zusammenwirken, um das Distanzstück (4) an der Trommelscheibe zu befestigen und seitlich gesehen der obere Steg des T-förmigen Distanzstücks (4) sich sichelförmig verjüngt, vorzugsweise entgegen der Drehrichtung der Trommel (1) beim Zerkleinerungsvorgang.

12. Trommel nach einem der vorhergehenden Ansprüche 7 bis 9, **dadurch gekennzeichnet, dass** seitlich gesehen der obere Steg des T-förmigen Distanzstücks (4) sich sichelförmig verjüngt, vorzugsweise entgegen der Drehrichtung der Trommel (1) beim Zerkleinerungsvorgang.

13. Trommel nach einem der vorhergehenden Ansprüche 7 bis 12, **dadurch gekennzeichnet, dass** der mittlere Steg des T-förmigen Distanzstücks (4) zwei weitere Bohrungen (45) aufweist, um das Distanzstück (4) an der Trommelscheibe (11) in einer anderen Höhenlage bezogen auf das Zentrum der Trommelscheibe (1) zu befestigen.

14. Trommel nach einem der vorhergehenden Ansprüche 10 bis 13, **dadurch gekennzeichnet, dass** die Bohrungen (44, 45) zur Höhenverstellung des Distanzstücks (4) als Langlöcher ausgebildet sind.

15. Trommel nach Anspruch 14, **dadurch gekennzeichnet, dass** die als Langloch ausgebildete Bohrung (44, 45) Rasterungen aufweist, um das Distanzstück (4) in durch die Rasterung bestimmten Höhenlagen zu fixieren.

16. Trommel nach einem der vorhergehenden Ansprüche, **dadurch gekennzeichnet, dass** an der Auflagefläche (41) eine vorzugsweise dreieckförmig ausgebildete Auflagevorfläche (42) vorgesehen ist.

17. Trommel nach Anspruch 16, **dadurch gekennzeichnet, dass** die Auflagevorfläche (42) an den Ecken abgeflacht ist, insbesondere die Auflagevorfläche (42) als Schutzelement für die Auflagefläche (41) ausgebildet ist.

18. Zerkleinerungsvorrichtung, insbesondere Exakthacker, mit wenigstens einer Trommel (1) nach einem der Ansprüche 1 bis 17.

## Claims

1. A drum for a crushing device, in particular a precision chipper, having a shaft (2) on which the drum (1) is arranged, wherein on the outer periphery of the drum (1) cutting tools (3) are provided in blade holding fixtures (31), which serve the crushing of the material to be crushed, having at least one spacer (4) that has on the drum (1) a support surface (41) and/or contact surface for the material to be crushed, the chip size for the crushing being determined by the height of said spacer,
wherein the height position of the spacer (4) on the drum (1) is variable and/or changeable, in particular adjustable,
**characterised in that**
the spacer (4), when seen in section view, is approximately T-shaped,
wherein the two sides of the upper cross web are arranged to one another,
such that the spacer (4) can be placed on the outer periphery of the drum disc (11) in two different height positions relative to the central axis of the drum by means of the positive-locking surfaces (46) formed with the inner radius of the spacer (4) on the side facing the drum (1).

2. Drum according to claim 1, **characterised in that** the spacer (4) is arranged on the drum (1) in a replaceable manner.

3. Drum according to claim 2, **characterised in that** the spacer (4) is designed as a deflector.

4. Drum according to any one of the preceding claims, **characterised in that** the drum (1) is formed of at least two drum discs (11), which are arranged in parallel with and spaced apart from each other on the shaft (2).

5. Drum according to any one of the preceding claims, **characterised in that** the blade holding fixtures (31) having the cutting tools (3), and the at least one spacer (4) are provided on the drum disc (11).

6. Drum according to any one of the preceding claims, **characterised in that** the blade receptacles (31) are formed in several parts, consisting of the blade holding fixturebase (33), an intermediate piece (32) and a pressure piece (33), wherein the cutting tool (3) is arranged between the intermediate piece (32) and the pressure piece (33), in particular two spacers (4) and two cutting tools (3) are arranged on each drum disc (11).

7. Drum according to any one of the preceding claims, **characterised in that** the cutting tools (3) and/or the spacers (4) of two adjacently arranged drum discs (11) are arranged offset from to another.

8. Drum according to any one of the preceding claims, **characterised in that** the cutting tools (3) and the spacers (4) of two adjacently arranged drum discs (11) are arranged offset to one another such that upon rotation of the drum the bearing surface (41) is active before the cutting tool (3) is active and/or acts on the material to be crushed.

9. Drum according to any claim 7 or 8, **characterised in that** the side of the spacer (4) that is placeable on the drum disc (11), i.e. the side of the upper cross web of the T-piece facing the drum disc in the installed position, corresponds to the outer radius of the drum disc (11).

10. Drum according to any one of the preceding claims 7 to 9, **characterised in that** the middle web of the T-shaped spacer (4) has at least two bores (44) which interact with fastening means (43) in order to fasten the spacer (4) to the drum disc.

11. Drum according to any one of the preceding claims 7 to 9, **characterised in that** the middle web of the T-shaped spacer (4) has at least two bores (44) which interact with fastening means (43) in order to fasten the spacer (4) to the drum disc, and, when seen laterally, the upper web of the T-shaped spacer (4) tapers in a sickle shape, preferably counter to the direction of rotation of the drum (1) during the crushing process.

12. Drum according to any one of the preceding claims 7 to 9, **characterised in that**, when seen laterally, the upper web of the T-shaped spacer (4) tapers in a sickle shape, preferably counter to the direction of rotation of the drum (1) during the crushing process.

13. Drum according to any one of the preceding claims 7 to 12, **characterised in that** the middle web of the T-shaped spacer (4) has two further bores (45) in order to fasten the spacer (4) to the drum disc (11) at a different height position in relation to the centre of the drum disc (1).

14. Drum according to any one of the preceding claims 10 to 13, **characterised in that** the bores (44, 45) are designed as slots for the height adjustment of the spacer (4).

15. Drum according to claim 14, **characterized in that** the bore formed as a slot (44, 45) has notches in order to fix the spacer (4) in a height position defined by the notches.

16. Drum according to any one of the preceding claims, **characterised in that** a preferably triangular-shaped support front surface (42) is provided on the support surface (41).

17. Drum according to claim 16, **characterised in that** the support front surface (42) is flattened at the corners, in particular the support front surface (42) is designed as a protective element for the support surface (41).

18. A crushing device, in particular a precision chipper, having at least one drum (1) according to one of claims 1 to 17.

## Revendications

1. Tambour destiné à un dispositif de broyage, en particulier un broyeur de précision, comprenant un arbre (2) sur lequel est disposé le tambour (1), sur la périphérie extérieure du tambour (1), des outils de coupe (3) étant prévus dans des logements de couteaux (31), qui servent au broyage du matériau à broyer, au moins une pièce d'écartement (4) qui comporte une surface de support (41) et/ou une surface de contact destinée au matériau à broyer dans le tambour (1), sont la hauteur permet de déterminer la taille des copeaux pour le broyage,
la position en hauteur de la pièce d'écartement (4) étant réglable et/ou modifiable, en particulier déplaçable, sur le tambour (1),
**caractérisé en ce que**
la pièce d'écartement (4) étant formée approximativement en forme d'un T dans une vue en coupe,
les deux côtés de la barre supérieure étant configurés décalés l'un par rapport à l'autre,
de sorte que la pièce d'écartement (4) puisse être placée sur le bord extérieur du disque de tambour (11) avec les surfaces à complémentarité de forme (46) qui sont formées avec le rayon intérieur de la pièce d'écartement (4) du côté dirigé vers le tambour (1) en deux positions en hauteur différentes par rapport à l'axe intermédiaire du tambour.

2. Tambour selon la revendication 1, **caractérisé en ce que** la pièce d'écartement (4) est disposée de manière interchangeable sur le tambour (1).

3. Tambour selon la revendication 2, **caractérisé en ce que** la pièce d'écartement (4) est formée comme un déflecteur.

4. Tambour selon l'une quelconque des revendications précédentes, **caractérisé en ce que** le tambour (1) est constitué d'au moins deux disques de tambour (11), qui sont disposés parallèlement l'un à l'autre et espacés l'un de l'autre sur l'arbre (2).

5. Tambour selon l'une quelconque des revendications précédentes, **caractérisé en ce que** les logements de couteaux (31) sont prévus sur le disque de tambour (11) avec les outils de coupe (3) et la au moins une pièce d'écartement (4).

6. Tambour selon l'une quelconque des revendications précédentes, **caractérisé en ce que** les logements de couteaux (31) sont formés de plusieurs parties, constituées d'une partie inférieure de logement de couteau (33), d'une pièce intermédiaire (32) et d'une pièce de pression (33), l'outil de coupe (3) étant situé entre la pièce intermédiaire (32) et la pièce de pression (33), en particulier deux pièces d'écartement (4) et deux outils de coupe (3) étant disposés sur chaque disque de tambour (11).

7. Tambour selon l'une quelconque des revendications précédentes, **caractérisé en ce que** les outils de coupe (3) et/ou les pièces d'écartement (4) de deux disques de tambour (11) adjacents sont décalés les uns des autres.

8. Tambour selon l'une quelconque des revendications précédentes, **caractérisé en ce que** les outils de coupe (3) et les pièces d'écartement (4) de deux disques de tambour (11) adjacents sont décalés les uns des autres de sorte que, lors d'une rotation du tambour, la surface de support (41) soit active, avant que l'outil de coupe (3) ne soit actif et/ou n'agisse sur le matériau à broyer.

9. Tambour selon la revendication 7 ou 8, **caractérisé en ce que** le côté pouvant être placé sur le disque de tambour (11) de la pièce d'écartement (4), c'est-à-dire le côté dirigé vers le disque de tambour en position de montage de la barre supérieure du T correspond au rayon extérieur du disque de tambour (11).

10. Tambour selon l'une quelconque des revendications précédentes 7 à 9, **caractérisé en ce que** la barre centrale de la pièce d'écartement (4) en forme de T présente au moins deux alésages (44) qui coopèrent avec des moyens de fixation (43) afin de fixer la pièce d'écartement (4) sur le disque de tambour.

11. Tambour selon l'une quelconque des revendications précédentes 7 à 9, **caractérisé en ce que** la barre centrale de la pièce d'écartement (4) en forme de T présente au moins deux alésages (44) qui coopèrent avec des moyens de fixation (43) afin de fixer la pièce d'écartement (4) sur le disque de tambour et, en vue latérale, la barre supérieure de la pièce d'écartement (4) en forme de T se rétrécit en forme de faucille, de préférence dans le sens contraire au sens de rotation du tambour (1) pendant le processus de broyage.

12. Tambour selon l'une quelconque des revendications précédentes 7 à 9, **caractérisé en ce que**, en vue latérale, la barre supérieure de la pièce d'écartement (4) en forme de T se rétrécit en forme de faucille, de préférence dans le sens contraire au sens de rotation du tambour (1) pendant le processus de broyage.

13. Tambour selon l'une quelconque des revendications précédentes 7 à 12, **caractérisé en ce que** la barre centrale de la pièce d'écartement (4) en forme de T présente deux alésages supplémentaires (45), afin de fixer la pièce d'écartement (4) sur le disque de tambour (11) à une position en hauteur différente, par rapport au centre du disque de tambour (1).

14. Tambour selon l'une quelconque des revendications précédentes 10 à 13, **caractérisé en ce que** les alésages (44, 45) sont conçus sous forme de fentes pour le réglage en hauteur de la pièce d'écartement (4).

15. Tambour selon la revendication 14, **caractérisé en ce que** l'alésage (44, 45) en forme de fente présente des crans pour fixer la pièce d'écartement (4) à la position en hauteur déterminée par les crans.

16. Tambour selon l'une quelconque des revendications précédentes, **caractérisé en ce qu'**une surface avant de support (42), de préférence de forme triangulaire, est prévue sur la surface de support (41).

17. Tambour selon la revendication 16, **caractérisé en ce que** la surface avant de support (42) est aplatie au niveau des angles, en particulier la surface avant de support (42) est conçue comme un élément de protection pour la surface de support (41).

18. Dispositif de broyage, en particulier broyeur de précision, comprenant au moins un tambour (1) selon l'une quelconque des revendications précédentes 1 à 17.
